# DEMANDE DE BREVET EUROPEEN

(11) **EP 0 772 985 A1**
(43) Date de publication de la demande: **14.05.1997**
(21) Numéro de dépôt: 96402341.0
(22) Date de dépôt: 05.11.1996
(51) Int. Cl.: A47B 47/04

(54) **Meuble de rangement**

(30) Priorité: 08.11.1995 FR 9513229
(71) Demandeur: GROSFILLEX S.A.R.L., F-01107 Oyonnax (FR)
(72) Inventeur: Perrier, Guy, 39360 Larrivoire (FR)
(74) Mandataire: Hasenrader, Hubert

(57) **Abrégé**

Meuble de rangement qui comporte deux tablettes (10, 12) sensiblement rectangulaires, des moyens formant montants, aptes à coopérer avec lesdites tablettes pour les maintenir l'une au-dessus de l'autre, et des moyens de paroi, aptes à fermer au moins l'une des faces, dite "face fermée", du meuble assemblé. Les moyens formant montants comprennent un premier et un deuxième élément de soutien (14, 20 ; 16, 18 ; 18, 20) respectivement disposés à chacune des deux extrémités de cette face fermée (26, 28, 24) lorsque le meuble est assemblé. Le meuble comporte deux pièces mixtes analogues (40, 44) ayant chacune une première partie qui constitue un élément de soutien (18 ; 20) et une deuxième partie, qui fait corps avec la première et constitue un flanc sensiblement plan (42, 46) s'étendant à partir d'un côté de l'élément de soutien considéré. Ce flanc constitue au moins une partie des moyens de paroi de la face fermée, a une hauteur (H) tout au plus égale à celle des éléments de soutien et une longueur (L2) sensiblement égale à la moitié de la distance qui sépare les deux éléments de soutien (14, 20 ; 16, 18 ; 18, 20) lorsqu'ils sont disposés aux extrémités de la face fermée.

## Description

La présente invention concerne un meuble de rangement comportant deux tablettes sensiblement rectangulaires, respectivement supérieure et inférieure, et des moyens formant montants, aptes à coopérer avec lesdites tablettes pour les maintenir l'une au-dessus de l'autre, le meuble ainsi assemblé ayant quatre faces comprenant une face avant, une face arrière et deux faces latérales. Le meuble comporte, en outre, des moyens de paroi, aptes à fermer au moins l'une de ces faces, dite "face fermée", les moyens formant montants comprenant un premier et un deuxième élément de soutien respectivement disposés à chacune des deux extrémités de cette face fermée lorsque le meuble est assemblé.

On connaît des meubles de ce type dans lesquels les moyens formant montants comportent quatre poteaux de soutien reliant respectivement les quatre coins de la tablette supérieure aux quatre coins de la tablette inférieure. Dans des meubles de ce type, les moyens de paroi de la face fermée sont constitués par une plaque classiquement réalisée dans un matériau du type Isorel. Pour recevoir cette plaque, chacun des deux poteaux de soutien qui sont disposés aux deux extrémités de la face fermée comporte une rainure verticale dans laquelle une extrémité de la plaque peut être glissée. Les poteaux ont généralement une section globalement carrée.

Il est usuel de souhaiter doter le meuble de plus d'une face fermée. Les poteaux comportent alors au moins deux rainures verticales pratiquées sur deux côtés perpendiculaires et coopérant respectivement avec les parois de deux faces fermées perpendiculaires.

Pour faciliter la fabrication, de telles rainures verticales sont en général réalisées dans la région médiane des poteaux de soutien qui, eux-mêmes sont classiquement réalisés en matière plastique, par moulage ou par soufflage. Les parois devant être glissées dans les rainures des poteaux de soutien, elles ne peuvent pas s'étendre dans la continuité des côtés extérieurs des poteaux, mais sont légèrement décalées vers l'intérieur par rapport à ces côtés. En fait, en raison des contraintes de fabrication des poteaux, il est pratiquement impossible de réaliser les rainures de telle sorte que les parois puissent s'étendre dans la continuité des poteaux. Le décalage qui en résulte présente un aspect disgracieux et nuit à l'impression globale de solidité du meuble assemblé.

Il faut également noter qu'un meuble de ce type est couramment vendu en kit, c'est-à-dire en pièces détachées qui doivent être directement assemblées par l'acheteur. Le meuble doit donc, d'une part, être facilement transportable à l'état non assemblé, de sorte que le nombre des pièces doit être aussi limité que possible et l'emballage de ces pièces avant l'assemblage du meuble doit pouvoir être aussi compact que possible. Il faut également noter qu'il est souhaitable que les pièces soient relativement légères sans que cette légèreté nuise à la solidité globale du meuble.

D'autre part, le meuble doit être très facile à monter, ce qui est une raison supplémentaire pour limiter au maximum le nombre des pièces détachées.

On connaît également, par le brevet US 3 493 281, un meuble dont les côtés sont des pièces monoblocs en matière plastique comprenant un flanc et deux poteaux. Le montage en est simplifié, mais l'emballage de ce meuble avant montage ne peut pas être très compact.

L'invention vise à remédier aux inconvénients des meubles connus, en en améliorant l'esthétique et l'impression globale de solidité, et à faciliter autant que possible la livraison en kit et l'assemblage.

Ce but est atteint grâce au fait que le meuble comporte au moins deux pièces mixtes analogues ayant chacune une première partie qui constitue l'un des premier et deuxième éléments de soutien et une deuxième partie, qui fait corps avec la première et constitue un flanc sensiblement plan s'étendant à partir d'un côté de l'élément de soutien constitué par la première partie, les flancs de ces deux pièces mixtes formant les moyens de paroi de la même face fermée, ayant une hauteur tout au plus égale à celle des éléments de soutien et une longueur sensiblement égale à la moitié de la distance qui sépare les deux éléments de soutien lorsqu'ils sont disposés aux extrémités de la face fermée, les extrémités libres de ces flancs étant adjacentes lorsque le meuble est assemblé.

Le flanc de chaque pièce mixte formant une seule pièce avec l'élément de soutien, il est possible de fabriquer cette pièce en décalant ou non la face externe du flanc par rapport à l'élément de soutien. Ceci confère une grande liberté quant à l'esthétique qu'il est possible de donner aux parois du meuble. De plus, le matériau qui constitue le flanc est évidemment le même que celui qui constitue le premier élément de soutien, de sorte que l'impression de compacité et de solidité globale est acquise. Il faut également noter que le nombre de pièces est restreint puisque, si dans le meuble connu il était nécessaire, pour fermer une face du meuble, de prévoir deux poteaux de soutien et une paroi séparés, l'invention permet de n'utiliser que deux pièces pour remplir la même fonction.

En effet, on forme la paroi de la face fermée à l'aide de deux pièces mixtes disposées de telle sorte que les extrémités libres de leurs flancs soient adjacentes (dans ce cas, la première partie d'une pièce mixte constitue, pour l'autre pièce mixte, le deuxième élément de soutien évoqué ci-dessus).

Il est possible d'atteindre une compacité plus grande pour l'emballage qu'avec le meuble du brevet US 3 493 281 en disposant les deux pièces mixtes l'une sur l'autre.

Il est également possible d'utiliser deux pièces mixtes identiques pour fermer deux faces opposées du meuble.

Il faut également noter que l'invention permet d'utiliser une pièce mixte pour ne fermer que partiellement l'une des faces du meuble, ce qui donne une grande liberté quant à l'esthétique finale du meuble assemblé.

Selon une configuration particulièrement avantageuse, le meuble comporte deux pièces mixtes analogues dont le flanc présente une épaisseur sensiblement égale à la moitié de l'épaisseur de l'élément de soutien.

Cette configuration permet d'obtenir une grande compacité de l'emballage des pièces détachées, puisque les deux pièces mixtes peuvent être disposées l'une contre l'autre pour former un ensemble d'épaisseur égale à l'épaisseur de l'élément de soutien.

L'invention sera bien comprise et ses avantages apparaîtront mieux à la lecture de la description détaillée qui suit, de modes de réalisation indiqués à titre d'exemples non limitatifs. La description se réfère aux dessins annexés sur lesquels :
- la figure 1 est une vue en élévation d'un meuble conforme à l'invention,
- la figure 2 est une vue en coupe selon la ligne II-II de la figure 1,
- la figure 3 est une vue analogue à la figure 2 montrant une variante de réalisation,
- la figure 4 montre le détail IV de la figure 1, en coupe verticale,
- les figures 5, 6 et 7 sont des vues partielles en perspective, illustrant plusieurs variantes de moyens pour aligner les flancs adjacents de deux pièces mixtes fermant une paroi,
- les figures 8, 9 et 10 montrent, selon des vues partielles en perspective, plusieurs types d'aménagements possibles de la face interne d'une pièce mixte, et
- la figure 11 montre deux pièces mixtes dans leur position d'emballage.

La figure 1 montre un meuble de rangement qui comporte une tablette supérieure 10 et une tablette inférieure 12 sensiblement rectangulaires. On considérera dans la suite que ces tablettes sont disposées horizontalement.

Le meuble comporte également des moyens formant montants qui, lorsque le meuble est assemblé, coopèrent avec les tablettes supérieures et inférieures pour les maintenir l'une au-dessus de l'autre. Plus précisément, comme on le voit sur la coupe horizontale de la figure 2, les moyens formant montants comportent quatre éléments verticaux 14, 16, 18 et 20 qui, dans l'exemple représenté, sont disposés aux quatre coins des tablettes 10 et 12.

Lorsque le meuble est assemblé comme le montrent les figures 1 et 2, il comprend une face avant 22, une face arrière 24, et deux faces latérales 26 et 28.

Le meuble comporte, en outre, des moyens de parois qui ferment au moins l'une de ses faces, dite "face fermée", lorsque le meuble est assemblé.

Dans l'exemple représenté, la face avant 22 du meuble est ouverte, tandis que sa face arrière 24 et ses deux faces latérales 26 et 28 sont fermées. On pourrait également choisir de ne fermer que l'une des faces du meuble, par exemple seulement sa face arrière.

Pour chaque face fermée, les moyens formant montants comprennent un premier et un deuxième éléments de soutien, respectivement disposés à chacune des deux extrémités de la face fermée considérée lorsque le meuble est assemblé. Ainsi, les éléments 18 et 20 précédemment évoqués constituent respectivement le premier et le deuxième éléments de soutien associés à la face arrière fermée 24 et sont situés aux deux extrémités latérales de cette face. De même, les éléments 14 et 20 d'une part, et les éléments 16 et 18 d'autre part, constituent respectivement les premiers et deuxièmes éléments de soutien pour les faces fermées 26 et 28 et sont situés aux extrémités avant et arrière de ces faces.

On s'intéresse d'abord à la face arrière du meuble 24 qui est fermée à l'aide de deux pièces mixtes analogues 40 et 44. Elles comportent chacune une première partie, constituant respectivement les éléments de soutien 20 et 18, et une deuxième partie constituée par un flanc, respectivement 42 et 46, qui s'étend à partir d'un côté de l'élément de soutien formant la première partie de la pièce mixte considérée. Lorsque le meuble est assemblé, les flancs 42 et 46 s'étendent parallèlement au bord arrière des tablettes 10 et 12 définissant la face arrière du meuble.

Les flancs 42 et 46 ont une hauteur sensiblement égale à la hauteur H des éléments de soutien, c'est-à-dire la hauteur qui sépare la face supérieure de la tablette inférieure 12 et la face inférieure de la tablette supérieure 10 du meuble.

Toutefois, si l'on souhaite ne fermer que partiellement la face 24 dans le sens de la hauteur, la hauteur des flancs peut être inférieure à celle des éléments de soutien.

Les pièces mixtes 40 et 44 sont disposées de telle sorte que les extrémités libres respectives 42a et 46a de leurs flancs 42 et 46 soient adjacentes l'une à l'autre, de telle sorte que la face arrière 24 du meuble est complètement fermée par les éléments de soutien 18 et 20 et par les deux flancs 42 et 46.

Les pièces mixtes 40 et 44 sont identiques et la longueur L2 de leurs flancs 42 et 46 est égale à la moitié de la longueur qui sépare les deux éléments de soutien 18 et 20.

Pour chaque pièce mixte, le flanc forme une seule pièce avec l'élément de soutien. Il est donc parfois difficile de distinguer les deux parties de la pièce mixte. Dans l'exemple de la figure 2, cette distinction est possible du fait de la différence d'épaisseur entre le flanc et l'élément de soutien. Si tel n'est pas le cas, on considérera que la condition selon laquelle la longueur du flanc est tout au plus égale à la distance qui sépare les deux éléments de soutien se traduit par le fait que la longueur totale de la pièce mixte est telle que l'extrémité libre de cette pièce mixte parvienne tout au plus au niveau du deuxième élément de soutien lorsque le meuble est assemblé.

Sur la figure 2, les flancs 42 et 46 des pièces mixtes 40 et 44 forment les moyens de paroi de la même face fermée 24, tandis que les flancs 32 et 36 des pièces mixtes 30 et 34 forment respectivement les moyens de paroi des faces latérales 26 et 28 du meuble.

Ainsi, la face fermée 26 est, quant à elle, équipée d'une pièce mixte 30 dont une première partie constitue le premier élément de soutien 14 de cette face 26 et dont une deuxième partie fait corps avec la première et constitue un flanc 32 sensiblement plan qui s'étend à partir d'un côté du premier élément de soutien 14. Le flanc 32 de la pièce mixte 30 a une hauteur sensiblement égale à la hauteur H des éléments de soutien, c'est-à-dire la hauteur qui sépare la face supérieure de la tablette inférieure 12 et la face inférieure de la tablette supérieure 10 du meuble.

Toutefois, si l'on souhaite ne fermer que partiellement la face 26 dans le sens de la hauteur, la hauteur du flanc peut être inférieure à celle des éléments de soutien.

Lorsque le meuble est assemblé, le flanc 32 s'étend parallèlement au bord des tablettes supérieures et inférieures qui définissent la face fermée 26. Sa longueur L1, dans cette direction, est sensiblement égale à la distance qui sépare les premier et deuxième éléments de soutien 14 et 20. Ainsi, la face fermée 26 se trouve complètement fermée par les côtés extérieurs des éléments de soutien 14 et 20 et par la face externe du flanc 32. La pièce mixte 30 est une pièce monobloc, le flanc 32 formant une seule pièce avec le premier élément de soutien 14. Il faut noter que l'on pourrait également doter le flanc 32 d'une longueur inférieure à la distance qui sépare les éléments 14 et 20 en vue de ne fermer que partiellement la face.

Une pièce mixte 34 identique à la pièce mixte 30 est associée à la face fermée 28, le flanc 36 de cette pièce mixte formant une paroi pour cette face fermée.

Sur la variante de la figure 3, on associe les pièces mixtes à d'autres moyens de paroi. Sur cette figure, la face avant 122 du meuble est ouverte, tandis que sa face arrière 124 et ses faces latérales 126 et 128 sont fermées. Les faces latérales 126 et 128 sont fermées de manière analogue à la face arrière 24 du meuble de la figure 2, c'est-à-dire que deux pièces mixtes, respectivement 130, 134 et 140, 144, sont associées à chacune de ces faces. Les longueurs L3 des flancs 132 et 136 des pièces mixtes 130 et 134 sont égales entre elles et sont sensiblement égales à la longueur qui sépare les éléments de soutien 114 et 120 respectivement disposés aux extrémités avant et arrière de la face latérale 126. Les faces 126 et 128 ayant la même longueur, les flancs 142 et 146 des pièces mixtes 140 et 144 ont également la longueur L3.

La face arrière 124 du meuble est fermée à l'aide d'un élément de paroi séparé 150. Pour maintenir cet élément de paroi, chacun des deux éléments de soutien 118 et 120 qui sont situés aux deux extrémités de la face arrière 124 comporte une rainure verticale respectivement 119 et 121. Les rainures sont dirigées l'une vers l'autre lorsque les deux pièces mixtes 134 et 144 sont en place, et les deux extrémités 151 et 152 de l'élément de paroi 150 peuvent être insérées dans ces rainures 119 et 121. On remarque qu'un décalage "d" subsiste entre les bords arrières des tablettes 10 et 12 et la face arrière de l'élément de paroi 150. Toutefois, dans la mesure où cet élément est situé sur la face arrière du meuble, ce décalage ne nuit pas fatalement à l'esthétique.

L'invention permet donc d'associer les éléments de paroi classiques, par exemple du type commercialisé sous la marque Isorel, comme l'élément 150, et des pièces mixtes conformes à l'invention.

Les pièces mixtes 130, 134, 140 et 144 sont pratiquement identiques, abstraction faite des rainures 119 et 121.

La figure 4 est une figure en coupe verticale qui illustre la fixation entre les premières parties des pièces mixtes et les tablettes supérieures ou inférieures. Dans l'exemple représenté, on voit de quelle manière l'extrémité supérieure de la première partie 16 de la pièce mixte 34 est fixée à la tablette supérieure 10. Cette dernière est percée d'un trou 50 dans lequel vient s'insérer un prolongement cylindrique 17 de l'élément de soutien 16, s'étendant au-delà de l'extrémité supérieure 16a de ce dernier. Le prolongement cylindrique 17 est fileté et présente un diamètre inférieur au diamètre du trou 50. L'ensemble est maintenu en place à l'aide d'un capuchon 52 comprenant une platine 54 à partir de laquelle s'étend un manchon cylindrique creux 56. Le diamètre extérieur du manchon cylindrique 56 est sensiblement égal au diamètre du trou 50, et la face cylindrique interne du manchon 56 est taraudée, de sorte que la pièce 52 et le prolongement 17 coopèrent par vissage. La platine 54 peut avoir une forme extérieure anguleuse, par exemple carrée, de telle sorte que cette platine constitue une prise facilitant le vissage sans rendre obligatoire l'utilisation d'un outil particulier.

Tous les éléments de soutien peuvent être pourvus de tels prolongements cylindriques à chacune de leurs deux extrémités. Toutefois, si l'on souhaite pouvoir facilement superposer deux meubles du même type, on peut prévoir qu'une extrémité des éléments de soutien soit pourvue d'un prolongement fileté analogue au prolongement 17, tandis que l'autre extrémité serait pourvue d'un manchon cylindrique creux analogue au manchon 56 du capuchon 52. Ainsi, l'utilisateur pourrait choisir de ne pas superposer les meubles en disposant un capuchon pourvu d'un manchon cylindrique mâle apte à coopérer par vissage avec le manchon cylindrique creux, ou de superposer deux meubles en vissant le prolongement cylindrique mâle fileté d'un élément de soutien dans le manchon cylindrique creux (femelle) taraudé d'un autre élément de soutien.

Les pièces mixtes conformes à l'invention sont compatibles avec un tel mode de fixation très simple. Ces pièces mixtes peuvent être réalisées par soufflage ou par moulage en matière plastique et être directement équipées des manchons de fixation mâle ou femelle aux extrémités de leurs premières parties respectives.

Pour faciliter l'assemblage du meuble, on peut, après avoir engagé les prolongements ou manchons cylindriques des premières parties des pièces mixtes dans les trous des tablettes supérieures et inférieures, faire légèrement pivoter ces pièces mixtes en les faisant tourner autour d'un axe de rotation défini par l'alignement de ces prolongements ou manchons cylindriques, et finalement les rabattre de telle sorte que leurs flancs soient parallèles au bord des tablettes en vue d'effectuer le vissage final.

Dans l'exemple représenté, comme on l'a indiqué pour la pièce mixte 40 de la figure 2, l'épaisseur E1 du flanc de chaque pièce mixte est sensiblement égale à la moitié de l'épaisseur E2 de la première partie de la pièce mixte, c'est-à-dire de l'élément de soutien. Ces épaisseurs sont évidemment mesurées perpendiculairement au plan défini par l'axe du premier élément de soutien et par la direction (perpendiculaire à cet axe) dans laquelle s'étend le flanc de la pièce mixte à partir de la première partie de cette pièce mixte.

Cette disposition permet, comme on le voit sur la figure 11, de disposer deux pièces mixtes de manière à réaliser un emballage particulièrement compact du meuble pour sa commercialisation. Cette figure montre en effet les pièces mixtes 40 et 44 disposées pour leur emballage. Les faces internes de leurs flancs 42 et 46 sont situées l'une contre l'autre, et l'extrémité 42a du flanc 42 est disposée contre la face interne de la première partie 18 de la pièce mixte 44, tandis que l'extrémité libre 46a du flanc 46 est disposée contre la face interne de la première partie 20 de la pièce mixte 40. Les deux pièces 40 et 44 ainsi disposées forment un ensemble dont l'épaisseur est égale à l'épaisseur E2 et dont la longueur est égale à la longueur d'un flanc augmentée du double de la longueur d'un élément de soutien.

Il faut noter, comme le montre la figure 2, qu'en plus des deux pièces mixtes identiques servant à fermer la même paroi 24, on peut utiliser deux autres pièces mixtes identiques 26 et 28 pour respectivement fermer deux autres parois. Pour leur emballage, on peut alors disposer ces deux pièces de la manière indiquée sur la figure 11.

Le meuble comporte avantageusement des moyens pour aligner les flancs de deux pièces mixtes formant les moyens de paroi d'une face fermée du meuble lorsque ce meuble est assemblé. Trois variantes de tels moyens sont illustrés par les figures 5 à 7. Il faut noter que les pièces mixtes sont représentées de manière très schématique, de sorte que l'on a pas représenté les manchons de fixation aux tablettes supérieures ou inférieures dont elles peuvent être pourvues.

Sur les figures 5 et 6, les moyens pour aligner les flancs des deux pièces mixtes comportent un organe d'alignement apte à coopérer avec les flancs de ces pièces mixtes au voisinage de leurs extrémités libres adjacentes.

Ainsi, sur la figure 5, les pièces mixtes 200 et 206 ont chacune une première partie constituée par un élément de soutien, respectivement 202 et 208, et une deuxième partie qui constitue le flanc, respectivement 204 et 206. Ces deux pièces mixtes sont disposées de telle sorte que les extrémités libres 204a et 210a des deux flancs soient adjacentes et alignées. Ainsi, chacun des deux flancs 204 et 210 présente une encoche, respectivement 205 et 211, ouverte sur son extrémité libre. Lorsque les deux pièces mixtes 200 et 206 sont disposées de telle sorte que leurs extrémités libres soient adjacentes, les deux encoches 205 et 211 se trouvent dans la continuité l'une de l'autre et forment un renfoncement 212. La pièce d'alignement 214 a des dimensions adaptées à celles de ce renfoncement. Pour maintenir les flancs des deux pièces mixtes alignées, il suffit de disposer la pièce d'alignement 214 dans le renfoncement 212.

Dans l'exemple de la figure 5, les encoches 205 et 211 sont réalisées sur les faces internes des deux flancs. Ainsi, le renfoncement s'étend seulement sur la face interne verticale. Pour faciliter l'accrochage de la pièce d'alignement 214 dans le renfoncement, des moyens d'accrochage tels que des plots en saillie et des cavités de forme complémentaire peuvent être prévue, respectivement dans le fond du renfoncement et sur la face de la pièce 214 destinée à coopérer avec ce fond. Dans l'exemple représenté, c'est le fond du renfoncement 214 qui présente des cavités 216, tandis que la pièce d'alignement 214 est pourvue de plots de forme complémentaire (non représentés). On pourrait évidemment choisir la disposition contraire.

Sur la figure 6, les éléments analogues à ceux de la figure 5 sont désignés par les mêmes références, augmentées de 100. Les flancs 304 et 310 présentent chacun une encoche, respectivement 305 et 311, ouvertes sur leurs extrémités libres respectives 304a et 310a. Cette fois, les encoches sont pratiquées à partir du bord supérieur, respectivement 303 et 309 du flanc considéré. Pour maintenir les flancs 304 et 310 alignés lorsque leurs extrémités libres sont adjacentes, il suffit d'introduire la barrette d'alignement 314 dans le renfoncement continu formé par l'alignement des encoches 305 et 311. Ce renfoncement étant seulement ouvert vers le haut, on peut ne pas prévoir de moyens d'accrochage de la barrette dans les encoches.

On pourrait également choisir une nouvelle variante aux figures 5 et 6 en pratiquant des encoches qui soient ouvertes à la fois sur les bords supérieurs et sur la face interne de chaque flanc. Il faut noter que la barrette de calage 314 de la figure 6 peut être directement solidaire de la face inférieure de la tablette supérieure 10 du meuble, et réalisée en une seule pièce avec cette dernière. En fait, la pièce de calage peut être indépendante ou solidaire de l'une des tablettes du meuble.

Sur les figures 5 et 6, on a seulement représenté schématiquement les extrémités supérieures des pièces mixtes, mais il doit être entendu que des moyens d'alignement analogues peuvent être prévus au voisinage des extrémités inférieures de ces pièces. Il faut également noter que l'on pourrait choisir de réaliser des flancs exempts d'encoches, et de prévoir sur la face inférieure de la tablette supérieure et/ou sur la face supérieure de la tablette inférieure, une barrette en saillie formant butée pour assurer la position correcte des flancs des pièces mixtes.

La figure 7 montre une autre variante de moyens pour aligner les flancs des deux pièces mixtes. Ainsi, le flanc 404 de la pièce mixte 400, de même que le flanc 410 de la pièce mixte 406, présente, à son extrémité libre, un décrochement qui s'étend sur toute la hauteur de ce flanc et laisse subsister une bande, respectivement 404a et 410a, dont l'épaisseur est sensiblement égale à la moitié de l'épaisseur du flanc. Ainsi, la bande de l'un des flancs constitue la paroi d'un décrochement dans lequel vient s'insérer la bande de l'autre flanc pour caler les flancs des deux pièces mixtes en position d'alignement lorsqu'ils forment la paroi d'une face du meuble.

En référence aux figures 8 à 10, on décrit maintenant plusieurs possibilités d'aménagement de la face interne des pièces mixtes, permettant de doter le meuble d'éléments complémentaires, tels qu'un ou plusieurs tiroirs, ou tels qu'une ou plusieurs tablettes intermédiaires.

Ainsi, les figures 8 et 9 montrent en perspective partielle une pièce mixte constituant au moins une partie des moyens de paroi de l'une des faces fermées du meuble, la face du meuble opposée à cette face fermée étant également fermée à l'aide du flanc d'une pièce mixte analogue. Selon ces figures, les flancs des deux pièces mixtes fermant deux parois opposées du meuble sont pourvus, sur leurs faces internes respectives (c'est-à-dire sur les faces qui sont tournées l'une vers l'autre) de moyens formant glissières horizontales. Ces aménagements peuvent être prévus pour chaque paire de deux pièces mixtes conformes à l'invention servant à fermer deux parois opposées (figure 3) ou sur deux pièces mixtes additionnelles servant à fermer deux parois opposées (figure 2).

Sur la figure 8, la face interne 507 du flanc 504 présente une nervure horizontale 520 dont la face supérieure 521 est plane. Cette nervure horizontale fait corps avec la pièce mixte, c'est-à-dire qu'elle est réalisée en une seule pièce avec elle. Grâce à cette conformation, lorsque deux pièces mixtes analogues équipent les deux parois opposées du meuble, les nervures horizontales 520 sont situées à la même hauteur, de sorte que leurs faces supérieures respectives peuvent servir de support coulissant au bord d'un tiroir.

Sur la figure 9, la face interne 607 du flanc 604 de la pièce mixte 600 est pourvue d'orifices permettant l'accrochage d'une glissière séparée 620. Cette glissière peut être équipée de crochets 622 dirigés vers le haut et de portions d'appui 624 présentant, sur leurs faces destinées à coopérer avec la face interne 607, un pion d'engagement 625. Pour permettre la fixation de cette glissière, le flanc 604 présente des orifices, débouchant sur sa face interne 607 et respectivement adapté à recevoir le crochet 622 et le pion 625.

Sur la figure 10, le flanc 704 de la pièce mixte 700 comporte au moins une saillie 730 qui fait corps avec cette pièce mixte et est située sur la face interne 707 de cette dernière. La saillie 730 peut être l'un des éléments de support pour une tablette intermédiaire. Par exemple, les pièces mixtes 130, 134, 140 et 144 de la figure 3 pourraient, chacune être équipées d'une saillie de ce type. Les quatre saillies situées à la même hauteur constitueraient quatre points de support pour une tablette intermédiaire. On peut évidemment disposer plusieurs saillies verticalement de manière à installer plusieurs tablettes intermédiaires. De manière analogue, il serait possible d'équiper les faces internes des flancs 30 et 34 de plusieurs saillies de ce type pour supporter une ou plusieurs tablettes intermédiaires.

Dans l'exemple représenté à la figure 10, la saillie 730 est disposée dans la zone de jonction du flanc 704 et de l'élément de soutien 702 de la pièce mixte 700.

Il faut noter que l'on pourrait également prévoir de doter le flanc d'une ou de plusieurs pièces mixtes de cavités permettant l'accrochage d'éléments séparés de support d'une ou plusieurs tablettes intermédiaires.

## Revendications

1. Meuble de rangement comportant deux tablettes sensiblement rectangulaires, respectivement supérieure (10) et inférieure (12), et des moyens formant montants, (14, 16, 18, 20 ; 114, 116, 118, 120) aptes à coopérer avec lesdites tablettes pour les maintenir l'une au-dessus de l'autre, le meuble ainsi assemblé ayant quatre faces comprenant une face avant (22 ; 122), une face arrière (24 ; 124) et deux faces latérales (26, 28 ; 126, 128), le meuble comportant, en outre, des moyens de paroi, aptes à fermer au moins l'une de ces faces (24, 26, 28 ; 124, 126, 128), dite "face fermée", les moyens formant montants comprenant un premier et un deuxième élément de soutien (14, 20 ; 16, 18 ; 18, 20 ; 114, 120 ; 116, 118 ; 118, 120) respectivement disposés à chacune des deux extrémités de cette face fermée lorsque le meuble est assemblé,
caractérisé en ce qu'il comporte au moins deux pièces mixtes analogues (40 ; 44 ; 130, 134, 140, 144 ; 200, 206 ; 300, 306 ; 400, 406, 500; 600 ; 700) ayant chacune une première partie qui constitue l'un des premier et deuxième éléments de soutien (18, 20 ; 114 ; 116 ; 118, 120) et une deuxième partie, qui fait corps avec la première et constitue un flanc (42, 46 ; 132, 136 ; 142, 146) sensiblement plan s'étendant à partir d'un côté de l'élément de soutien constitué par la première partie, les flancs de ces deux pièces mixtes formant les moyens de paroi de la même face fermée (24; 126 ; 128), ayant une hauteur (H) tout au plus égale à celle des éléments de soutien et une longueur (L2 ; L3) sensiblement égale à la moitié de la distance qui sépare les deux éléments de soutien (14, 20 ; 16, 18 ; 18, 20 ; 114, 120 ; 116, 118 ; 120) lorsqu'ils sont disposés aux extrémités de la face fermée, les extrémités libres (42a, 46a) de ces flancs étant adjacentes lorsque le meuble est assemblé.

2. Meuble selon la revendication 1, caractérisé en ce que, pour chaque paire de pièces mixtes analogues (40, 44), le flanc (42, 46) de chaque pièce mixte présente une épaisseur sensiblement égale à la moitié de l'épaisseur de l'élément de soutien (20, 18) de la pièce mixte.

3. Meuble selon la revendication 1 ou 2, caractérisé en ce qu'il comporte des moyens (212, 214 ; 305, 311, 314 ; 404a, 410a) pour aligner les flancs des deux pièces mixtes (200, 206 ; 300, 306 ; 400, 406) lorsque le meuble est assemblé.

4. Meuble selon l'une quelconque des revendications 1 à 3, caractérisé en ce que le flanc (404, 410) de chacune des deux pièces mixtes (400, 406) présente, à son extrémité libre, un décrochement s'étendant sur toute la hauteur de ce flanc et laissant subsister une bande (404a, 410a) dont l'épaisseur est sensiblement égale à la moitié de l'épaisseur du flanc (404, 410).

5. Meuble selon l'une quelconque des revendications 3 et 4, caractérisé en ce que les moyens pour aligner les flancs (204, 210 ; 304, 310) des deux pièces mixtes (200, 206 ; 300, 306) comportent un organe d'alignement (214, 314) apte à coopérer avec les flancs au voisinage de leurs extrémités libres adjacentes (204a, 210a, 304a, 310a).

6. Meuble selon l'une quelconque des revendications 1 à 5, caractérisé en ce qu'il comporte au moins deux pièces mixtes opposées (500 ; 600) dont les flancs (504 ; 604) constituent respectivement au moins une partie des moyens de paroi de deux faces fermées opposées, les flancs de ces pièces mixtes présentant sur leurs faces internes respectives, des moyens formant glissière horizontale (520, 620).

7. Meuble selon la revendication 6, caractérisé en ce que, pour chacune des deux pièces mixtes opposées (500), les moyens formant glissière horizontale sont constitués par une nervure (520) faisant corps avec la pièce mixte (500).

8. Meuble selon l'une quelconque des revendications 1 à 7, caractérisé en ce que les flancs (704) de deux pièces mixtes (700) opposées comportent chacun au moins une saillie (703) faisant corps le flanc considéré, située sur la face interne (707) de ce flanc et susceptible de constituer un élément de support pour une tablette intermédiaire.
